# EUROPÄISCHE PATENTSCHRIFT

(11) **EP 2 408 958 B1**
(45) Veröffentlichungstag und Bekanntmachung des Hinweises auf die Patenterteilung: **23.01.2013**
(21) Anmeldenummer: 10708185.3
(22) Anmeldetag: 09.03.2010
(51) Int. Cl.: D06F 35/00

(54) **VERFAHREN ZUR OPTIMIERUNG EINER SPÜLPHASE IN EINER WASCHMASCHINE SOWIE HIERZU GEEIGNETE WASCHMASCHINE**
METHOD FOR OPTIMIZING A RINSING PHASE IN A WASHING MACHINE AND WASHING MACHINE SUITABLE THEREFOR
PROCÉDÉ POUR OPTIMISER UNE PHASE DE RINÇAGE D'UNE MACHINE À LAVER, AINSI QUE MACHINE À LAVER CONVENANT À CE PROCÉDÉ

(30) Priorität: 16.03.2009 DE 102009001582
(43) Veröffentlichungstag der Anmeldung: 25.01.2012
(73) Patentinhaber: BSH Bosch und Siemens Hausgeräte GmbH, 81739 München (DE)
(72) Erfinder: SCHULZE, Ingo, 16341 Panketal (DE)
(86) Internationale Anmeldenummer: PCT/EP2010/052944
(87) Internationale Veröffentlichungsnummer: WO 2010/105937

(56) Entgegenhaltungen:
- EP-A1- 0 383 218
- EP-A2- 1 184 505
- DE-A1- 3 907 357
- DE-A1- 10 347 766
- DE-A1- 19 641 309
- DE-A1-102007 041 069

## Beschreibung

Die Erfindung betrifft ein Verfahren zur Optimierung einer Spülphase in einer Waschmaschine mit einer Programmsteuerung zur Steuerung eines Programmablaufs, einer in einem Laugenbehälter drehbar gelagerten Trommel, einem Wasserzulaufsystem, einer Einspülschale, einem am Boden des Laugenbehälters angeordneten Laugenablaufsystem mit einer Laugenpumpe, einem Antriebsmotor für die Trommel und einem Sensor für die Anwesenheit von Weichspüler in einer in dem Laugenbehälter befindlichen Spülflüssigkeit, wobei die Spülphase zumindest einen ersten Schritt und einen letzten Schritt umfasst, sowie eine zur Durchführung dieses Verfahrens besonders geeignete Waschmaschine.

Es ist bekannt, über einen optischen Sensor in einer Waschmaschine Verunreinigungen oder Partikel sowie Waschmittel-Lösevorgänge zu erkennen.

Die DE 196 50 915 B4 beschreibt ein Flüssigkeit führendes Hausgerät mit einer Programmsteuerung und einem Leitwertsensor, durch den der Leitwert einer im Wirkungsbereich des Hausgeräts befindlichen Flüssigkeit bestimmbar ist, wobei mit Hilfe der Ergebnisse der Leitwertmessung eine in der Flüssigkeit enthaltene Reinigersubstanz identifizierbar ist und abhängig vom erfassten Leitwert und dem erkannten Reinigertyp ein vordefiniertes Programm ausgeführt wird.

Die EP 0 649 933 B1 beschreibt eine Waschmaschine mit gesteuertem Waschmittelverbrauch und ein Steuerungsverfahren. Die Waschmaschine enthält ein Mittel zum Erfassen der Waschmittelkonzentration in der Waschflüssigkeit sowie ein Mittel zum Abschätzen der optimalen Waschmittelkonzentration und Mittel, die dem Benutzer das Ergebnis des Vergleiches zwischen der erfassten Waschmittelkonzentration und der abgeschätzten, optimalen Waschmittelkonzentration anzeigen.

Die DE 103 47 766 A1 beschreibt eine Haushaltsmaschine, die einen Reinigungsvorgang unter Einsatz von Reinigungsflüssigkeit ausführen kann, mit einem System zur Zufuhr von Reinigungsmittel in die Reinigungsflüssigkeit. Ein Sensor ermittelt in der Reinigungsflüssigkeit den Gehalt an waschaktiven Substanzen während des Reinigungsvorgangs. Außerdem ist eine Dosierungsvorrichtung vorhanden, die der Reinigungsflüssigkeit bei einem zu niedrigen Gehalt an waschaktiven Substanzen zusätzliche Reinigungsmittel zuführt oder bei einem zu hohem Gehalt waschaktiver Substanzen Frischwasser. Vorzugsweise ist der Sensor ein Tensidsensor, der mittels eines Blasendruckverfahrens den Tensidgehalt in der Reinigungsflüssigkeit ermittelt.

Aus der DE 195 29 787 A1 ist ein Verfahren zur füllstandsunabhängigen Bestimmung der Oberflächenspannung flüssiger Substanzen bekannt, das vorzugsweise zur Bestimmung und Beeinflussung der Qualität von Flotten beim Waschen und/oder Spülen von beschmutztem bzw. sauberem Textilgut geeignet ist. Hierzu wird ein gasförmiger Volumenstrom in die zu messende Flüssigkeit eingeleitet und während der Blasenabrisse der Blasendruck und/oder der Volumenstrom gemessen und ausgewertet.

Die DE 100 42 846 A1 beschreibt ein Verfahren zur qualitativen und/oder quantitativen Charakterisierung polarer Bestandteile in Flüssigkeiten durch Impedanzmessung sowie die Anwendung des Verfahrens und ggf. einer Elektrodenanordnung zur Steuerung der Tensidzuführung auf Grund der Charakterisierung des Tensidgehaltes im Wasch- und/oder Spülwasser von Waschmaschinen.

Die DE 10 2007 041 069 A1 beschreibt ein Verfahren zur Erkennung von Weichspüler in einer Waschmaschine mit einer Programmsteuerung zur Steuerung eines Programmablaufs, einer in einem Laugenbehälter drehbar gelagerten Trommel, einem Wasserzulaufsystem, einem am Boden des Laugenbehälters angeordneten Laugenablaufsystem mit einer Laugenpumpe, einem Antriebsmotor für die Trommel und einem Sensor, wobei in einem Waschverfahren nach einem Wasch- oder Spülschritt, insbesondere nach einem Spülschritt mit Klarwasser, ein Signal des Sensors erfasst und durch Vergleich mit einem Referenzsignal hinsichtlich der Anwesenheit von Weichspüler in einer Spülflüssigkeit ausgewertet wird. In Abhängigkeit von der ermittelten Menge an Weichspüler können die Dauer des Weichschritts und oder weiterer darauf folgender Spülschritte, die Temperatur der Spülflüssigkeit, Umdrehungszahl der Trommel usw. festgelegt werden.

Die DE 3907357 A1 offenbart ein Verfahren zum Spülen von in einer programmgesteuerten Trommelwaschmaschine gewaschenen Wäsche in mehreren aufeinander folgenden Spülgängen, wobei der letzte Spülgang gegenüber den vorangegangenen Spülgängen mit einer erhöhten Spülwassermenge durchgeführt wird und die erhöhte Spülwassermenge für den letzten Spülgang nur bei Verwendung eines Weichspülmittels eingelassen wird.

Die EP 1 184 505 A2 beschreibt ein Verfahren zur Steuerung eines Waschprogramms in einer Waschmaschine, insbesondere einer Haushaltswaschmaschine, mit einer Messeinrichtung zur Bestimmung der Waschmittelkonzentration der in einem Laugenbehälter befindlichen Wasch- bzw. Spülflotte, wobei das Waschprogramm mindestens die Programmabschnitte Waschen und Spülen beinhaltet. Eine Steuereinrichtung speichert die im Programmabschnitt Waschen erfassten Waschmittelkonzentrationswerte und bestimmt in Abhängigkeit davon den Verlauf des Programmabschnitts Spülen hinsichtlich der Anzahl und/oder der Dauer von einzelnen Spülgängen und/oder der dabei dem Laugenbehälter zugeführten Spülwassermenge.

Üblicherweise beinhaltet ein Waschprogramm anschließend an den eigentlichen Waschschritt und zumindest einen Spülschritt, bei dem zum Ausspülen verbliebenen Waschmittels nur Wasser als Spülflüssigkeit eingesetzt wird, auf Wunsch des Benutzers eine Spülung mit einem Weichspüler. Die Dosierung von Weichspüler in die Flüssigkeit erfolgt meist durch Zugabe einer empirischen oder vorgeschriebenen Menge an Weichspüler. Für die Berechnung einer optimalen Konzentration an Weichspüler ist die Abhängigkeit von mehreren Faktoren wie Temperatur und Härte des Wassers sowie Art und Menge der Wäsche zu berücksichtigen. Außerdem hängt die Dauer der Weichspülung von der eingesetzten Menge an Weichspüler ab.

Aufgabe der vorliegenden Erfindung war es daher, ein Verfahren zur weiteren Verbesserung einer Spülphase in einer programmgesteuerten Waschmaschine sowie eine hierzu geeignete programmgesteuerte Waschmaschine bereitzustellen.

Die Lösung dieser Aufgabe wird nach dieser Erfindung erreicht durch ein Verfahren zur Optimierung einer Spülphase in einer Waschmaschine mit den Merkmalen des entsprechenden unabhängigen Patentanspruchs sowie die Waschmaschine des entsprechenden unabhängigen Patentanspruchs. Bevorzugte Ausführungsformen des erfindungsgemäßen Verfahrens und der erfindungsgemäßen Waschmaschine sind in entsprechenden abhängigen Patentansprüchen aufgeführt. Bevorzugten Ausführungsformen des erfindungsgemäßen Verfahrens entsprechen bevorzugte Ausführungsformen der erfindungsgemäßen Waschmaschine und umgekehrt, auch wenn dies hierin nicht explizit festgestellt wird.

Gegenstand der Erfindung ist somit ein Verfahren zur Optimierung einer Spülphase in einer Waschmaschine mit einer Programmsteuerung zur Steuerung eines Programmablaufs, einer in einem Laugenbehälter drehbar gelagerten Trommel, einem Wasserzulaufsystem, einer Einspülschale, einem am Boden des Laugenbehälters angeordneten Laugenablaufsystem mit einer Laugenpumpe, einem Antriebsmotor für die Trommel und einem Sensor für die Anwesenheit von Weichspüler in einer in dem Laugenbehälter befindlichen Spülflüssigkeit, wobei die Spülphase zumindest einen ersten Schritt und einen letzten Schritt umfasst, und bei welchem Verfahren in dem letzten Schritt alternativ ein Spülschritt nur mit Wasser und ein Spülschritt mit Wasser und Weichspüler vorgesehen sind, dass im letzten Schritt eine Spülflüssigkeit in den Laugenbehälter eingelassen und ein Signal des Sensors erfasst wird, dieses Signal durch Vergleich mit einem Referenzsignal S_{Ref} hinsichtlich der Anwesenheit von Weichspüler in der Spülflüssigkeit ausgewertet wird, dass ohne eine festgestellte Anwesenheit von Weichspüler der Spülschritt nur mit Wasser erfolgt, dass bei einer festgestellten Anwesenheit von Weichspüler der Spülschritt mit Wasser und Weichspüler erfolgt, und dass in dem Spülschritt mit Wasser und Weichspüler im Vergleich zu dem Spülschritt nur mit Wasser eine Wäschemechanik W_{M}¹ um mindestens 15 % herabgesetzt ist, wobei als Wäschemechanik der Eintrag von mechanischer Energie in die in der Trommel zu behandelnden Wäschestücke verstanden wir und die Wäschemechanik W_{M} eine Einschaltzeit [in %], eine Dauer eines Reversierzyklus [in sec] und eine Drehzahl [U/min] der Trommel umfasst, wobei die Einschaltzeit [in %], und die Drehzahl [U/min] der Trommel jeweils um mindestens 20 % herabgesetzt sind und die Dauer eines Reversierzyklus [in sec] um mindestens 20 % erhöht ist.

Als Waschmechanik wird der Eintrag von mechanischer Energie in die in der Trommel zu behandelnden, insbesondere zu waschenden oder zu spülenden, Wäschestücke verstanden. Erfindungsgemäß umfasst die Waschmechanik W_{M} eine Einschaltzeit [in %], eine Dauer eines Reversierzyklus [in sec] und eine Drehzahl [U/min] der Trommel. Bei einer festgestellten Anwesenheit von Weichspüler werden die Einschaltzeit [in %] und die Drehzahl [U/min] der Trommel jeweils um mindestens 20 %, vorzugsweise um mindestens 50 %, herabgesetzt und die Dauer eines Reversierzyklus [in sec] gegenüber dem ersten Klarspülschritt um mindestens 20 %, bevorzugt um mindestens 50 %, erhöht.

Die Einschaltzeit ist derjenige zeitliche Anteil an der Spülphase, während dessen sich die Trommel dreht. Diese Einschaltzeit beträgt vorzugsweise im ersten Klarspülschritt 60 bis 70 %. Bei einer festgestellten Anwesenheit von Weichspüler würde gemäß der Erfindung die Einschaltzeit in einer bevorzugten Ausführungsform um mindestens 20 % herabgesetzt. Dies entspräche bei diesem bevorzugten Beispiel einer Einschaltzeit von höchstens 48 bis 56 %.

Ein Reversierzyklus ist im Allgemeinen der Zeitraum, der sich ergibt durch die Zeitabschnitte: Rotieren der Trommel in eine Richtung, Ruhen der Trommel, Rotieren der Trommel in die entgegen gesetzte Richtung, Ruhen der Trommel. Ein Reversierzyklus hat vorzugsweise im ersten Klarspülschritt eine Dauer von 30 bis 50 sec. Bei einer festgestellten Anwesenheit von Weichspüler würde gemäß der Erfindung der Reversierzyklus um mindestens 20 % heraufgesetzt. Dies entspreche bei diesem bevorzugten Beispiel einer Einschaltzeit von mindestens 36 bis 60 %.

Erfindungsgemäß ist demnach vorgesehen, dass für den letzten Schritt der Spülphase zwei alternative, voneinander verschiedene Spülschritte vorgesehen sind, von denen einer speziell für die Abwesenheit von Weichspüler und der andere speziell für die Anwesenheit von Weichspüler vorgesehen ist. Auf diese Weise können einerseits ein optimierter Spülschritt für das Ausspülen der Wäsche ohne Weichspüler und andererseits ein optimierter Spülschritt für das Erzielen einer möglichst guten Wirkung des verwendeten Weichspülers angeboten werden.

Der hierin verwendete Begriff "Spülflüssigkeit" bezeichnet die Flüssigkeit, die für einen Spülschritt im Laugenbehälter vorliegt. Diese Spülflüssigkeit enthält im Allgemeinen Bestandteile der in vorherigen Prozessschritten verwendeten Waschlauge, die während des Spülschrittes aus der Wäsche extrahiert werden. Sie kann im letzten Spülschritt auch einen Weichspüler enthalten.

In bevorzugten Ausführungsformen der Erfindung kann bei einer festgestellten Anwesenheit von Weichspüler das Wasser erhitzt und/oder mehr Wasser eingesetzt werden, um ein verbessertes Aufziehen der Tenside des Weichspülers zu erreichen.

In einer bevorzugten Ausführungsform des erfindungsgemäßen Verfahrens sind in der Spülphase mehrere erste Schritte vorgesehen, um die Wäsche möglichst gut von Resten der Waschlauge befreien zu können.

Die Anwesenheit von Weichspüler in einer Spülflüssigkeit wird durch einen geeigneten Sensor bestimmt. Als Sensor zur Bestimmung der Menge eines im Laugenbehälter befindlichen Weichspülers, dessen Sensorsignal während des erfindungsgemäßen Verfahrens verfolgt werden kann, wird vorzugsweise ein optischer Sensor, ein Tensiometer oder ein Leitfähigkeitssensor verwendet.

Ein optischer Sensor misst optische Eigenschaften der Spülflüssigkeit, die sich für Wasser und Weichspüler enthaltendes Wasser unterscheiden. Entsprechend kann in einer Spülflüssigkeit die Anwesenheit von Weichspüler qualitativ und quantitativ bestimmt werden.

Ein Tensiometer ist ein einfaches, dynamisches Meßsystem zur Ermittlung des Gehalts an Weichspüler in der Spülflüssigkeit. Mittels des Tensiometers wird nach dem sogenannten Blasendruckverfahren ein der Oberflächenspannung der Flüssigkeit proportionales Signal erzeugt, das der Konzentration an Weichspüler entspricht. Ein nach dem Blasendruckverfahren arbeitendes Tensiometer (Blasentensiometer) weist zumindest eine Kapillare auf, die in die Reinigungsflüssigkeit führt und aus der ein vorgegebener Gasstrom mit bestimmtem Kapillardruck unter Blasenbildung in die Flüssigkeit entweicht. Das hierbei eingesetzte Gas ist beispielsweise Luft. Dabei lagert sich an der Oberfläche einer durch eine Messkapillare gedrückten Luftblase in der Flüssigkeit enthaltener Weichmacher an und reduziert dadurch die Oberflächenspannung der Luftblase. Je höher der Gehalt an Weichspüler, desto geringer ist die Oberflächenspannung der Luftblase.

Ein Leitfähigkeitssensor umfasst im Allgemeinen zwei in der zu untersuchenden Flüssigkeit angeordnete Elektroden, welche über die zwischen ihnen gemessene Leitfähigkeit eine Aussage über die qualitative und quantitative Anwesenheit von Weichspüler ermöglichen.

Besonders bevorzugt wird ein optischer Sensor oder ein Leitfähigkeitssensor eingesetzt.

In einer bevorzugten Ausführungsform des erfindungsgemäßen Verfahrens wird das Referenzsignal für den Sensor durch Messung des entsprechenden Signals von Wasser aus einem vorhergehenden Wassereinlass mit Hilfe dieses Sensors erhalten. Insbesondere können Wassereinlässe aus vorhergehenden Spülschritten, aus zeitnahen Wassereinlässen über benachbarte Kammern, z.B. eine Vorwaschkammer, oder Wassereinlässe in vorhergehenden Waschprogrammen / Prozessschritten für die Bestimmung des Referenzsignals herangezogen werden.

In einer weiteren bevorzugten Ausführungsform ist das Referenzsignal in der Programmsteuerung der Waschmaschine gespeichert. In diesem Fall wird die Auswertung hinsichtlich der Anwesenheit von Weichspüler in einer Spülflüssigkeit durch Vergleich des am Sensor gemessenen Signals mit dem in der Programmsteuerung gespeicherten Referenzsignal vorgenommen.

Im Allgemeinen wird beim erfindungsgemäßen Verfahren vom Sensor zumindest das Signal einer nach der ersten Klarspülung in den Laugenbehälter eingelassenen Spülflüssigkeit gemessen.

Der Begriff "Auswertung hinsichtlich der Anwesenheit von Weichspüler" bedeutet eine Auswertung hinsichtlich der qualitativen und ggf. quantitativen Anwesenheit von Weichspüler. Je nach Erfordernis kann es im erfindungsgemäßen Verfahren genügen, dass die Anwesenheit von Weichspüler qualitativ festgestellt wird.

In einer bevorzugten Ausführungsform wird in Abhängigkeit vom Ergebnis der Auswertung hinsichtlich der Anwesenheit von Weichspüler von einer Dosiervorrichtung für den Weichspüler in der Waschmaschine bei einer zu geringen Weichspülerkonzentration Weichspüler zugeführt und bei einer zu hohen Weichspülerkonzentration über das Wasserzulaufsystem Wasser zugeführt. Vorzugsweise wird hierbei mittels des Sensors eine quantitative Bestimmung des Weichmachers vorgenommen.

Für eine quantitative Bestimmung der Konzentration bzw. Menge an Weichspüler können in einem Speicher der Programmsteuerung ggf. hinterlegte Daten zum Zusammenhang zwischen Art und Konzentration des Weichspülers und jeweiligem Signal (z.B. Leitfähigkeit, Oberflächenspannung, optische Charakteristika) herangezogen werden.

Vorzugsweise wird ein Ergebnis der Auswertung hinsichtlich der Anwesenheit von Weichspüler in Form eines optischen und/oder akustischen Signals ausgegeben.

Ein "Ergebnis der Auswertung" im Sinne der vorliegenden Erfindung kann hierbei die bloße Feststellung bedeuten, dass Weichspüler vorhanden oder nicht vorhanden ist. Darüber hinaus kann es auch eine Feststellung über die Tatsache oder das Ausmaß einer zu hohen oder zu geringen Konzentration an Weichspüler sein.

Entsprechend kann der vom Sensor während des erfindungsgemäßen Verfahrens ermittelte Gehalt an Weichspüler über geeignete optische und /oder akustische Anzeigemittel angezeigt werden, so dass eine Bedienungsperson aufgrund des angezeigten Konzentrationswertes die Zugabe von Weichmacher während des Betriebs der Waschmaschine selbständig vornehmen kann.

Beispielsweise könnte eine akustische Signalanzeige verwendet werden, wie z.B. ein oder mehrere Summer mit unterschiedlichen Geräuschen oder Tonen, oder ein Sprachsynthesizer mit Nachrichten wie "Weichspüler fehlt" oder "zuwenig Weichspüler" oder "Weichspüler korrekt". Entsprechende qualitative und quantitative Informationen über die Anwesenheit von Weichspüler in der Spülflüssigkeit können über optische Anzeigevorrichtungen wie LED- oder LCD-Anzeigevorrichtungen gegeben werden.

Unabhängig davon, ob in Hinblick auf die Anwesenheit von Weichspüler eine qualitative oder quantitative Auswertung stattfindet, wird erfindungsgemäß die Spülphase an ein Ergebnis der Auswertung hinsichtlich der Anwesenheit von Weichspüler angepasst. Insbesondere wird bei einer festgestellten Anwesenheit von Weichspüler ein Weichspülschritt durchgeführt, in dem die Waschmechanik W_{M}¹ wie oben im Detail beschrieben herabgesetzt ist. Hierbei kann auch eine ggf. vom Sensor ermittelte Menge an Weichspüler hinsichtlich der Dauer der Weichspülphase, der Temperatur der Spülflüssigkeit, der Umdrehungszahl der Trommel usw. berücksichtigt werden.

Bei einer festgestellten Abwesenheit von Weichspüler kann ein zweiter Klarspülschritt durchgeführt werden.

Gegenstand der Erfindung ist außerdem eine Waschmaschine mit einer Programmsteuerung zur Steuerung eines Programmablaufs, einer in einem Laugenbehälter drehbar gelagerten Trommel, einem Wasserzulaufsystem, einer Einspülschale, einem am Boden des Laugenbehälters angeordneten Laugenablaufsystem mit einer Laugenpumpe, einem Antriebsmotor für die Trommel und einem Sensor für die Anwesenheit von Weichspüler in einer in dem Laugenbehälter befindlichen Spülflüssigkeit, wobei die Programmsteuerung eingerichtet ist zur Optimierung einer Spülphase, wobei die Spülphase zumindest einen ersten Schritt und einen letzten Schritt umfasst; bei dieser Waschmaschine ist die Programmsteuerung eingerichtet zur Durchführung der Spülphase in der Weise, dass in dem letzten Schritt alternativ ein Spülschritt nur mit Wasser und ein Spülschritt mit Wasser und Weichspüler vorgesehen sind, dass im letzten Schritt eine Spülflüssigkeit in den Laugenbehälter eingelassen und ein Signal des Sensors erfasst wird, dieses Signal durch Vergleich mit einem Referenzsignal S_{Ref} hinsichtlich der Anwesenheit von Weichspüler in der Spülflüssigkeit ausgewertet wird, dass ohne eine festgestellte Anwesenheit von Weichspüler der Spülschritt nur mit Wasser erfolgt, dass bei einer festgestellten Anwesenheit von Weichspüler der Spülschritt mit Wasser und Weichspüler erfolgt, und dass in dem Spülschritt mit Wasser und Weichspüler im Vergleich zu dem Spülschritt nur mit Wasser eine Wäschemechanik W_{M}¹ um mindestens 15 % herabgesetzt ist, wobei als Wäschemechanik der Eintrag von mechanischer Energie in die in der Trommel zu behandelnden Wäschestücke verstanden wird und die Wäschemechanik W_{M} eine Einschaltzeit [in %], eine Dauer eines Reversierzyklus [in sec] und eine Drehzahl [U/min] der Trommel umfasst, wobei die Einschaltzeit [in %], und die Drehzahl [U/min) der Trommel jeweils um mindestens 20 % herabgesetzt sind und die Dauer eines Reversierzyklus [in sec] um mindestens 20 % erhöht ist.

Besondere Eigenschaften und Vorteile dieser Waschmaschine ergeben sich aus den obigen Ausführungen zum Erfindungsgemäßen Verfahren, auf welche hiermit verwiesen wird.

In der erfindungsgemäßen Waschmaschine wird als Sensor vorzugsweise ein optischer Sensor, ein Tensiometer oder ein Leitfähigkeitssensor verwendet.

In einer bevorzugten Ausführungsform umfasst die Waschmaschine eine Dosiervorrichtung für den Weichspüler. Die Dosiervorrichtung für den Weichspüler kann bei einem zu niedrigen Gehalt an Weichspüler in der Spülflüssigkeit Weichspüler zuführen. Der Sensor kann andererseits veranlassen, dass bei einem zu hohen Gehalt an Weichspüler der Flüssigkeit zusätzlich Wasser zugeführt wird.

Die vorzugsweise automatisch funktionierende Dosiervorrichtung gibt während des Weichspülvorgangs in vorteilhafter Weise nur die aufgrund der vom Sensor ermittelten Konzentration an Weichspüler erforderliche Menge an Weichspüler an die Spülflüssigkeit ab.

In einer bevorzugten Ausführungsform der Erfindung weist die Waschmaschine Mittel zur Bestimmung einer optimalen Menge an Weichspüler in Abhängigkeit von Art und Menge der Beladung mit Wäsche und/oder den Eigenschaften des verwendeten Wassers (z.B. Wasserhärte, Temperatur) auf. Auf diese Weise kann die Waschmaschine die für einen optimalen Weichspülungseffekt erforderliche Menge an Weichspüler in der Spülflüssigkeit bestimmen und regeln.

Hierbei kann die Beladungsmenge durch eine an sich bekannte Maßnahme ermittelt werden. Zur Bestimmung der Beladungsmenge kann beispielsweise ein mit Hilfe eines zweiten Sensors gemessener hydrostatischer Druck p mit der eingefüllten Wassermenge verglichen werden. Die in der Trommel befindliche Wäsche saugt Wasser auf, das daher nicht zu einer Erhöhung des hydrostatischen Drucks beitragen kann. Durch den Vergleich des gemessenen hydrostatischen Drucks und der zugelaufenen Wassermenge - der absoluten Werte und deren zeitlicher Änderung - mit entsprechenden in der Programmsteuerung der Waschmaschine gespeicherten Werten für die Durchfeuchtung von Wäsche lässt sich der Wäscheposten (Beladungsmenge) ermitteln. Im Ergebnis kann die Dauer der Weichspülphase sehr genau auf den vorgegebenen Wäscheposten abgestimmt werden.

Die Auswertung der vom Sensor gelieferten Signale und die Bewertung des Gehalts an Weichspüler in der Spülflüssigkeit sowie eine daraus ggf. erfolgende Regelung der Zufuhr von Weichspüler und/oder Wasser werden vorzugsweise von einer elektronischen Steuerung der Waschmaschine vorgenommen.

Allerdings kann die optimale Menge an Weichspüler näherungsweise aufgrund empirischer Daten bekannt und im Speicher der Waschmaschine abgelegt sein. Dann kann die Wassermenge und die Menge an Weichspüler in einem Weichspülprogramm vorgegeben werden.

Die Erfindung hat zahlreiche Vorteile. Das erfindungsgemäße Verfahren hat den Vorteil, dass in einer Spülphase Weichspüler in einer Spülflüssigkeit qualitativ und ggf. quantitativ erkannt werden kann und daraufhin eine Weichspülphase optimal durchgeführt werden kann. Damit kann eine bessere und wirtschaftlichere Applikation des Weichspülers erfolgen. Dem Benutzer der Waschmaschine können zudem die Vorteile von Sensorik auf transparente Weise dargelegt werden.

Die Erfindung wird im Folgenden anhand der Figur 1 näher illustriert.

Figur 1 ist eine schematische Darstellung der vorliegend relevanten Teile einer Waschmaschine, in der ein erfindungsgemäßes Verfahren durchgeführt werden kann. Andere Ausführungsformen sind denkbar. Die Waschmaschine der in Figur 1 gezeigten Ausführungsform weist einen Laugenbehälter 1 auf, in dem eine Trommel 2 drehbar gelagert und durch einen Antriebsmotor 14 betrieben werden kann. Aus ergonomischen Gründen ist die Drehachse 3 der Trommel 2 aus der Horizontalen um einen kleinen Winkel (z.B. 13°) nach vorne oben gerichtet, so dass ein leichterer Zugang und Einblick in das Innere der Trommel 2 gegeben ist. Durch diese Anordnung wird im Zusammenwirken mit besonders geformten Wäschemitnehmern 4 und Schöpfeinrichtungen 5 für die Waschlauge 6 an der Innenfläche des Trommelmantels außerdem auch eine Intensivierung der Durchflutung der Wäsche 7 mit Waschlauge erreicht. Im Laugenbehälter 1 ist ein Sensor 15 für die Anwesenheit von Weichspüler angeordnet.

Die Waschmaschine weist zudem ein Laugenzulaufsystem auf, das eine Wasseranschlussarmatur für das Hauswassernetz 8, ein elektrisch steuerbares Ventil 9 und eine Zuleitung 10 zum Laugenbehälter 1 umfasst, die über eine Einspülschale 11 1 geführt ist, aus der das Zulaufwasser Waschmittelportionen in den Laugenbehälter 1 transportieren kann. Einspülschale 11 weist ein gesondertes Weichspülerfach 18 auf, in dem ebenfalls ein Sensor 15 für die Anwesenheit von Weichspüler angeordnet ist.

Eine Dosiervorrichtung 17 ermöglicht im Zusammenwirken mit dem Hauswassernetz 8 die Zuführung von Weichspüler in den Laugenbehälter 1. Außerdem befindet sich im Laugenbehälter 1 eine Heizeinrichtung 13. Das Ventil 9 wie auch die Heizeinrichtung 13 können durch eine Steuereinrichtung ("Programmsteuerung") 12 in Abhängigkeit von einem Programmablaufplan gesteuert werden, der an ein Zeitprogramm und/oder an das Erreichen von gewissen Messwerten von Parametern wie Laugenniveau, Laugentemperatur, Drehzahl der Trommel 2 usw. innerhalb der Waschmaschine gebunden sein kann. 19 bedeutet einen Sensor für die Messung des hydrostatischen Druckes p im Laugenbehälter 1. 16 bedeutet eine Pumpe für die im Laugenbehälter 1 befindliche Flüssigkeit.

## Patentansprüche

1. Verfahren zur Optimierung einer Spülphase in einer Waschmaschine mit einer Programmsteuerung (12) zur Steuerung eines Programmablaufs, einer in einem Laugenbehälter (1) drehbar gelagerten Trommel (2), einem Wasserzulaufsystem (8, 9, 10), einer Einspülschale (11), einem am Boden des Laugenbehälters (1) angeordneten Laugenablaufsystem mit einer Laugenpumpe (16), einem Antriebsmotor (14) für die Trommel (2) und einem Sensor (15) für die Anwesenheit von Weichspüler in einer in dem Laugenbehälter (1) befindlichen Spüfflüssigkeit, wobei die Spülphase zumindest einen ersten Schritt und einen letzten Schritt umfasst, dass in dem letzten Schritt alternativ ein Spülschritt nur mit Wasser und ein Spülschritt mit Wasser und Weichspüler vorgesehen sind, dass im letzten Schritt eine Spülflüssigkeit in den Laugenbehälter (1) eingelassen und ein Signal des Sensors (15) erfasst wird, dieses Signal durch Vergleich mit einem Referenzsignal S_{Ref} hinsichtlich der Anwesenheit von Weichspüler in der Spülflüssigkeit ausgewertet wird, dass ohne eine festgestellte Anwesenheit von Weichspüler der Spülschritt nur mit Wasser erfolgt, dass bei einer festgestellten Anwesenheit von Weichspüler der Spülschritt mit Wasser und Weichspüler erfolgt, **dadurch gekennzeichnet, dass** in dem Spülschritt mit Wasser und Weichspüler im Vergleich zu dem Spülschritt nur mit Wasser eine Wäschemechanik W_{M}¹ um mindestens 15 % herabgesetzt ist, wobei als Wäschemechanik der Eintrag von mechanischer Energie in die in der Trommel zu behandelnden Wäschestücke verstanden wird und die Wäschemechanik W_{M} eine Einschaltzeit [in [%], eine Dauer eines Reversierzyklus [in sec] und eine Drehzahl [U/min] der Trommel (2) umfasst, wobei die Einschaltzeit [in %], und die Drehzahl [U/min] der Trommel (2) jeweils um mindestens 20 % herabgesetzt sind und die Dauer eines Reversierzyklus [in sec] um mindestens 20 % erhöht ist.

2. Verfahren nach Anspruch 1, **dadurch gekennzeichnet, dass** in der Spülphase mehrere erste Schritte vorgesehen sind.

3. Verfahren nach einem der vorigen Ansprüche, **dadurch gekennzeichnet, dass** das Referenzsignal vom Sensor (15) durch Messung eines entsprechenden Signals von Wasser aus einem vorhergehenden Wassereinlass erhalten wird.

4. Verfahren nach einem der vorigen Ansprüche, **dadurch gekennzeichnet, dass** das Referenzsignal in der Programmsteuerung (12) gespeichert ist.

5. Verfahren nach einem der vorigen Ansprüche, **dadurch gekennzeichnet, dass** vom Sensor (15) das Signal einer nach der Klarspülung in den Laugenbehälter (1) eingelassenen Spülflüssigkeit gemessen wird.

6. Verfahren nach einem der vorigen Ansprüche, **dadurch gekennzeichnet, dass** ein Ergebnis der Auswertung hinsichtlich der Anwesenheit von Weichspüler in Form eines optischen und/ oder akustischen Signals ausgegeben wird.

7. Verfahren nach einem der vorigen Ansprüche, **dadurch gekennzeichnet, dass** in Abhängigkeit vom Ergebnis der Auswertung hinsichtlich der Anwesenheit von Weichspüler von einer Dosiervorrichtung (17) für den Weichspüler bei einer zu geringen Weichspülerkonzentration Weichspüler zugeführt und bei einer zu hohen Weichspülerkonzentration über das Wasserzulaufsystem (8,9,10) Wasser zugeführt wird.

8. Waschmaschine mit einer Programmsteuerung (12) zur Steuerung eines Programmablaufs, einer in einem Laugenbehälter (1) drehbar gelagerten Trommel (2), einem Wasserzulaufsystem (8, 9, 10), einer Einspülschale (11), einem am Boden des Laugenbehälters (1) angeordneten Laugenablaufsystem mit einer Laugenpumpe (16), einem Antriebsmotor (14) für die Trommel (2) und einem Sensor (15) für die Anwesenheit von Weichspüler in einer in dem Laugenbehälter (1) befindlichen Spülflüssigkeit, wobei die Programmsteuerung (12) eingerichtet ist zur Optimierung einer Spülphase, wobei die Spülphase zumindest einen ersten Schritt und einen letzten Schritt umfasst, die Programmsteuerung (12) eingerichtet ist zur Durchführung der Spülphase in der Weise, dass in dem letzten Schritt alternativ ein Spülschritt nur mit Wasser und ein Spülschritt mit Wasser und Weichspüler vorgesehen sind, dass im letzten Schritt eine Spülflüssigkeit in den Laugenbehälter (1) eingelassen und ein Signal des Sensors (15) erfasst wird, dieses Signal durch Vergleich mit einem Referenzsignal S_{Ref} hinsichtlich der Anwesenheit von Weichspüler in der Spülflüssigkeit ausgewertet wird, dass ohne eine festgestellte Anwesenheit von Weichspüler der Spülschritt nur mit Wasser erfolgt und dass bei einer festgestellten Anwesenheit von Weichspüler der Spülschritt mit Wasser und Weichspüler erfolgt,
**dadurch gekennzeichnet, dass** die Programmsteuerung (12) eingerichtet ist zur Durchführung der Spülphase in der Weise, dass in dem Spülschritt mit Wasser und Weichspüler im Vergleich zu dem Spülschritt nur mit Wasser eine Wäschemechanik W_{M}¹ um mindestens 15 % herabgesetzt ist, wobei als Wäschemechanik der Eintrag von mechanischer Energie in die in der Trommel zu behandelnden Wäschestücke verstanden wird und wobei die Wäschemechanik W_{M} eine Einschaltzeit [in %], eine Dauer eines Reversierzyklus [in sec] und eine Drehzahl [U/min] der Trommel (2) umfasst, wobei die Einschaftzeit [in %], und die Drehzahl [U/min] der Trommel (2) jeweils um mindestens 20 % herabgesetzt sind und die Dauer eines Reversierzyklus [in sec] um mindestens 20 % erhöht ist.

9. Waschmaschine nach Anspruch 8, **dadurch gekennzeichnet, dass** der Sensor (15) in der Einspülschale (11) und/oder im Laugenbehälter (1) angeordnet ist.

10. Waschmaschine nach einem der Ansprüche 8 und 9, **dadurch gekennzeichnet, dass** der Sensor (15) ein optischer Sensor, ein Tensiometer oder ein Leitfähigkeitssensor ist.

11. Waschmaschine nach einem der Ansprüche 8 bis 10, **dadurch gekennzeichnet, dass** sie eine Dosiervorrichtung (17) für den Weichspüler umfasst.

12. Waschmaschine nach einem der Ansprüche 8 bis 11, **dadurch gekennzeichnet, dass** sie Mittel zur Bestimmung einer optimalen Menge an Weichspüler in der Spülflüssigkeit in Abhängigkeit von Art und Menge der Beladung mit Wäsche aufweist.

## Claims

1. Method of optimising a rinsing phase in a washing machine with a program control (12) for controlling a program sequence, a drum (2) rotatably mounted in a solution container (1), a water feed system (8, 9, 10), a flushing-in bowl (11), a solution drain system, which is arranged at the base of the solution container (1), with a solution pump (16), a drive motor (14) for the drum (2) and a sensor (15) for the presence of fabric softener in a rinsing liquid present in the solution container (1), wherein the rinsing phase comprises at least a first step and a last step, that in the last step a rinsing step only with water and a rinsing step with water and fabric softener are alternatively provided, that in the last step a rinsing liquid is admitted to the solution container (1) and a signal of the sensor (15) is detected, this signal is evaluated by comparison with a reference signal S_{Ref} with respect to the presence of fabric softener in the rinsing liquid, that without an ascertained presence of fabric softener the rinsing step takes place only with water and that in the case of an ascertained presence of fabric softener the rinsing step takes place with water and fabric softener, **characterised in that** in the rinsing step with water and fabric softener - by comparison with the rinsing step only with water - laundry mechanics W_{M}¹ are reduced by at least 15%, wherein as laundry mechanics there is to be understood the feed of mechanical energy to the items of laundry to be treated in the drum and the laundry mechanics W_{M} comprise a switch-on time [in %], a duration of a reversing cycle [in sec] and a rotational speed [rpm] of the drum (2), wherein the switch-on time [in %] and the rotational speed [rpm] of the drum (2) are each reduced by at least 20% and the duration of a reversing cycle [in sec] is increased by at least 20%.

2. Method according to claim 1, **characterised in that** a plurality of first steps is provided in the rinsing phase.

3. Method according to one of the preceding claims, **characterised in that** the reference signal is obtained by the sensor (15) by measuring a corresponding signal of water from a previous water admission.

4. Method according to any one of the preceding claims, **characterised in that** the reference signal is stored in the program control (12).

5. Method according to any one of the preceding claims, **characterised in that** the signal of a rinsing liquid admitted to the solution container (1) after the clear rinsing is measured by the sensor (15)

6. Method according to any one of the preceding claims, **characterised in that** a result of the evaluation with respect to the presence of fabric softener is output in the form of an optical and/or acoustic signal.

7. Method according to any one of the preceding claims, **characterised in that**, depending on the result of the evaluation with respect to the presence of fabric softener, fabric softener is fed by a metering device (17) for the fabric softener if the concentration of fabric softener is too low and water is fed by way of the water feed system (8, 9, 10) if the concentration of fabric softener is too high.

8. Washing machine with a program control (12) for controlling a program sequence, a drum (2) rotatably mounted in a solution container (1), a water feed system (8, 9, 10), a flushing-in bowl (11), a solution drain system, which is arranged at the base of the solution container (1), with a solution pump (16), a drive motor (14) for the drum (2) and a sensor (15) for the presence of fabric softener in a rinsing liquid present in the solution container (1), wherein the program control (12) is arranged for optimisation of a rinsing phase, wherein the rinsing phase comprises at least a first step and a last step, the program control (12) is arranged to perform the rinsing phase in such a manner that in the last step a rinsing step only with water and a rinsing step with water and fabric softener are alternatively provided, that in the last step a rinsing liquid is admitted to the solution container (1) and a signal of the sensor (15) is detected, this signal is evaluated by comparison with a reference signal S_{Ref} with respect to the presence of fabric softener in the rinsing liquid, that without an ascertained presence of fabric softener the rinsing step only with water takes place and that in the case of an ascertained presence of fabric softener the rinsing step with water and water softener takes place, **characterised in that** the program control (12) is arranged for carrying out the rinsing step in such a manner that in the rinsing step with water and fabric softener - by comparison with the rinsing step only with water - laundry mechanics W_{M}¹ are reduced by at least 15%, wherein as laundry mechanism there is to be understood the feed of mechanical energy to the items of laundry to be treated in the drum and wherein the laundry mechanics W_{M} comprise a switch-on time [in %], a duration of a reversing cycle [in sec] and a rotational speed [rpm] of the drum (2), wherein the switch-on time [in %] and the rotational speed [rpm] of the drum (2) are each reduced by at least 20% and the duration of a reversing cycle [in sec] is increased by at least 20%.

9. Washing machine according to claim 8, **characterised in that** the sensor (15) is arranged in the flushing-in bowl (11) and/or in the solution container (1).

10. Washing machine according to one of claims 8 and 9, **characterised in that** the sensor (15) is an optical sensor, a tensiometer or a conductivity sensor.

11. Washing machine according to any one of claims 8 to 10, **characterised in that** it comprises a metering device (17) for the fabric softener.

12. Washing machine according to any one of claims 8 to 11, **characterised in that** it comprises means for determining an optimal quantity of fabric softener in the rinsing liquid in dependence on the kind and quantity of the laundry load.

## Revendications

1. Procédé destiné à optimiser une phase de rinçage dans un lave-linge comprenant une commande à programme (12) pour la commande d'un déroulement de programme, un tambour (2) logé de manière rotative dans un réservoir de liquide de lavage (1), un système d'arrivée d'eau (8, 9, 10), un compartiment à lessive (11), un système d'évacuation de liquide de lavage disposé au fond du réservoir de liquide de lavage (1) et muni d'une pompe (16) pour liquide de lavage, un moteur d'entraînement (14) pour le tambour (2) et un capteur (15) pour détecter la présence d'adoucissant dans un liquide de rinçage se trouvant dans le réservoir de liquide de lavage (1), la phase de rinçage comprenant au moins une première étape et une dernière étape, de sorte qu'à la dernière étape, on prévoit alternativement une étape de rinçage seulement avec de l'eau et une étape de rinçage avec de l'eau et un adoucissant, qu'à la dernière étape un liquide de rinçage est admis dans le réservoir de liquide de lavage (1) et qu'un signal du capteur (15) est enregistré, ce signal étant évalué par comparaison avec un signal de référence S_{Ref} en ce qui concerne la présence d'adoucissant dans le liquide de rinçage, que, sans une présence constatée d'adoucissant, l'étape de rinçage est réalisée seulement avec de l'eau, que, avec une présence constatée d'adoucissant, l'étape de rinçage est réalisée avec de l'eau et l'adoucissant, **caractérisé en ce qu'**à l'étape de rinçage avec de l'eau et l'adoucissant, en comparaison avec l'étape de rinçage seulement avec de l'eau, une mécanique de linge W_{M}¹ est diminuée d'au moins 15%, sachant que par mécanique de linge, on entend la charge d'énergie mécanique dans le linge à traiter dans le tambour et que la mécanique de linge W_{M}¹ comprend un temps de mise en circuit [en %], une durée d'un cycle réversible [en sec] et une vitesse de rotation [t/min] du tambour (2), le temps de mise en circuit [en %] et la vitesse de rotation [t/min] du tambour (2) étant respectivement diminués d'au moins 20% et la durée d'un cycle réversible [en sec] étant augmentée d'au moins 20%.

2. Procédé selon la revendication 1, **caractérisé en ce que** plusieurs premières étapes sont prévues à la phase de rinçage.

3. Procédé selon l'une quelconque des revendications précédentes, **caractérisé en ce que** le signal de référence est obtenu par le capteur (15) par mesure d'un signal correspondant d'eau provenant d'une admission d'eau précédente.

4. Procédé selon l'une quelconque des revendications précédentes, **caractérisé en ce que** le signal de référence est mémorisé dans la commande à programme (12).

5. Procédé selon l'une quelconque des revendications précédentes, **caractérisé en ce que** le signal d'un liquide de rinçage admis dans le réservoir de liquide de lavage (1) après le rinçage est mesuré par le capteur (15).

6. Procédé selon l'une quelconque des revendications précédentes, **caractérisé en ce qu'**un résultat de l'évaluation concernant la présence d'adoucissant est sorti sous forme d'un signal optique et/ou acoustique.

7. Procédé selon l'une quelconque des revendications précédentes, **caractérisé en ce qu'**en fonction du résultat de l'évaluation concernant la présence d'adoucissant, l'adoucissant est amené par un dispositif de dosage (17) d'adoucissant en cas d'une concentration d'adoucissant trop minime et de l'eau est amenée par l'intermédiaire du système d'arrivée d'eau (8, 9, 10) en cas d'une concentration d'adoucissant trop élevée.

8. Lave-linge comprenant une commande à programme (12) pour la commande d'un déroulement de programme, un tambour (2) logé de manière rotative dans un réservoir de liquide de lavage (1), un système d'arrivée d'eau (8, 9, 10), un compartiment à lessive (11), un système d'évacuation de liquide de lavage disposé au fond du réservoir de liquide de lavage (1) et muni d'une pompe pour liquide de lavage (16), un moteur d'entraînement (14) pour le tambour (2) et un capteur (15) pour détecter la présence d'adoucissant dans un liquide de rinçage se trouvant dans le réservoir de liquide de lavage (1), la commande à programme (12) étant configurée pour optimiser une phase de rinçage, la phase de rinçage comprenant au moins une première étape et une dernière étape, la commande à programme (12) étant configurée pour réaliser la phase de rinçage de manière à ce qu'à la dernière étape, on prévoie alternativement une étape de rinçage seulement avec de l'eau et une étape de rinçage avec de l'eau et l'adoucissant, à ce qu'à la dernière étape un liquide de rinçage soit admis dans le réservoir de liquide de lavage (1) et qu'un signal du capteur (15) soit enregistré, ce signal étant évalué par comparaison avec un signal de référence S_{Ref} en ce qui concerne la présence d'adoucissant dans le liquide de rinçage, que, sans une présence constatée d'adoucissant, l'étape de rinçage est réalisée seulement avec de l'eau, que, avec une présence constatée d'adoucissant, l'étape de rinçage est réalisée avec de l'eau et l'adoucissant,
**caractérisé en ce que** la commande à programme (12) est configurée pour la réalisation de la phase de rinçage de manière à ce qu'à l'étape de rinçage avec de l'eau et l'adoucissant, en comparaison avec l'étape de rinçage seulement avec de l'eau, une mécanique de linge W_{M}¹ est diminuée d'au moins 15%, sachant que par mécanique de linge on entend la charge d'énergie mécanique dans le linge à traiter dans le tambour et que la mécanique de linge W_{M}¹ comprend un temps de mise en circuit [en %], une durée d'un cycle réversible [en sec] et une vitesse de rotation [t/min] du tambour (2), le temps de mise en circuit [en %] et la vitesse de rotation [t/min] du tambour (2) étant respectivement diminués d'au moins 20% et la durée d'un cycle réversible [en sec] étant augmentée d'au moins 20%.

9. Lave-linge selon la revendication 8, **caractérisé en ce que** le capteur (15) est disposé dans le compartiment à lessive (11) et/ou dans le réservoir de liquide de lavage (1).

10. Lave-linge selon l'une quelconque des revendications 8 et 9, **caractérisé en ce que** le capteur (15) est un capteur optique, un tensiomètre ou un capteur de conductivité.

11. Lave-linge selon l'une quelconque des revendications 8 à 10, **caractérisé en ce qu'**il comprend un dispositif de dosage (17) pour l'adoucissant.

12. Lave-linge selon l'une quelconque des revendications 8 à 11, **caractérisé en ce qu'**il présente des moyens pour déterminer une quantité optimale d'adoucissant dans le liquide de rinçage en fonction du type et de la quantité de la charge de linge.
